# FASCICULE DE BREVET EUROPEEN

(11) **EP 0 526 335 B1**
(45) Date de publication et mention de la délivrance du brevet: **10.01.1996**
(21) Numéro de dépôt: 92402191.8
(22) Date de dépôt: 30.07.1992
(51) Int. Cl.: H01R 33/96

(54) **Ensemble de connecteur et de lampe à haute tension, notamment pour projecteur de véhicule automobile**
Steckverbinder und Hochspannungslampe Gruppe, insbesondere für die Scheinwerfer eines Fahrzeugs
Set of connectors and high tension lamps, in particular for the head lights of a motor vehicle

(30) Priorité: 02.08.1991 FR 9109867
(43) Date de publication de la demande: 03.02.1993
(73) Titulaire: VALEO VISION, F-93012 Bobigny Cédex (FR)
(72) Inventeur: Dubosc, Christophe, F-93500 Pantin (FR); Goncalves, Manuel, F-80090 Amiens (FR)
(74) Mandataire: Martin, Jean-Jacques

(56) Documents cités:
- EP-A- 0 282 119
- WO-A-89/06448

## Description

La présente invention a trait d'une façon générale aux lampes à haute tension pour projecteurs, en particulier de véhicules automobiles.

Les lampes à décharge sont réputées pour leur luminance élevée et leur excellent rendement énergétique. On cherche actuellement à les utiliser dans des projecteurs de véhicules automobiles, en remplacement des lampes halogènes classiques.

Un problème lié à l'utilisation de ce type de lampe est qu'elle nécessite une tension importante à ses bornes en particulier pour son amorçage. Il faut donc prendre des précautions particulières pour que, lors d'une intervention sur un projecteur équipé d'une telle lampe (notamment pour son remplacement), l'opérateur n'encoure'aucun risque de choc électrique.

Il est déjà connu dans la technique de fournir au circuit électrique d'alimentation d'une lampe à décharge, engendrant les hautes tensions nécessaires, une information représentative du fait qu'une lampe est correctement montée ou non dans le connecteur associé d'un projecteur. Lorsqu'aucune lampe n'est montée, ou lorsqu'une lampe est incorrectement montée, le circuit d'alimentation n'applique au connecteur aucune tension, et l'opérateur peut toucher les contacts du connecteur ou de la lampe sans risque d'électrocution.

Des moyens connus pour atteindre cet objectif consistent à prévoir entre le circuit d'alimentation et le connecteur de lampe, outre les deux fils d'alimentation (dont un fil de masse), un troisième fil dit fil d'état ou fil témoin qui, lorsqu'il est relié par exemple à la masse au niveau du connecteur, indique qu'une lampe est correctement en place dans le connecteur. Le connecteur est construit pour que seulement en cas de mise en place correcte de la lampe dans son connecteur, une connexion électrique entre ce troisième fil et la masse soit établie, et pour qu'en cas d'absence de la lampe ou de positionnement incorrect de la lampe, ce troisième fil soit isolé de la masse. Le circuit d'alimentation délivre alors ou non les hautes tensions requises.

En particulier, on connait par EP-A-0 282 119 un ensemble de connecteur et de lampe à haute tension selon le préambule de la revendication 1.

La présente invention vise à proposer une solution particulièrement simple et économique pour la mise en oeuvre concrète des moyens précités.

Elle concerne à cet effet un ensemble de connecteur et de lampe à haute tension tel que défini dans la revendication 1.

Des aspects préférés, mais non limitatifs de l'ensemble selon la présente invention sont définis dans les sous-revendications.

D'autres aspects, buts et avantages de la présente invention apparaîtront mieux à la lecture de la description détaillée suivante d'une forme de réalisation préférée de celle-ci, donnée à titre d'exemple non limitatif et faite en référence aux dessins annexés, sur lesquels:
la figure 1 est une vue en coupe longitudinale axiale d'un connecteur et d'une lampe à décharge selon l'invention,
la figure 2 est une vue axiale du connecteur, selon la flèche II de la figure 1,
la figure 3 est une vue en coupe transversale selon la ligne III-III du culot de la lampe, dans une première position, et
la figure 4 est une vue en coupe transversale analogue à celle de la figure 3, dans une deuxième position.

La référence 100 désigne un connecteur pour lampe à décharge selon l'invention, qui comprend un corps 110 constitué pour l'essentiel par une partie de corps essentiellement cylindrique 112 d'axe A comportant un logement 114 pour un culot de lampe, et une partie de corps 116 s'étendant latéralement par rapport à la partie 112.

La cavité 114 se divise en une zone centrale cylindrique 114a et une zone périphérique 114b coaxiale avec la partie centrale et séparée de celle-ci par un muret circulaire 112a de la partie de corps 112.

Trois bornes du connecteur, destinées à sa liaison avec un circuit d'alimentation ou ballast (non représenté), font saillie sur la face extérieure de la partie de corps 116, perpendiculairement à l'axe A. Une première borne 120 est reliée à un plot cylindrique femelle fendu 122 prévu centralement dans la cavité 114, pour sa connexion avec le point chaud de la lampe.

Une deuxième borne 130 est reliée à un élément de contact souple 132 qui fait légèrement saillie vers l'intérieur en une position angulaire bien déterminée à la périphérie de la zone 114b de la cavité 114, en étant reçue dans un logement 112b formé dans la partie de corps 112. La borne 130 est destinée à être reliée à la masse.

La troisième borne 140 est reliée à un autre contact souple 142 analogue au contact souple 132 mais situé, également à la périphérie de la zone 114b, en une position angulaire décalée d'un angle déterminé par rapport à celle du contact souple 132, comme le montre en particulier la figure 2. Le contact 142, comme on le verra en détail plus loin, est un contact témoin qui permet de restituer par exemple au niveau du circuit d'alimentation (non représenté) de la lampe, ou encore au niveau d'un circuit à interrupteur commandé, via la borne 140 et un conducteur approprié, une information relative au montage correct ou incorrect de la lampe dans le connecteur, ou encore à l'absence de lampe.

De préférence, les bornes de connexion 120, 130, 140, les parties de connexion avec la lampe 122, 132, 142 qui leur correspondent et les parties de liaison associées, noyées dans le corps 110, sont réalisées d'un seul tenant, et abrités au moins partiellement dans des isolants appropriés 150.

La lampe est désignée par la référence 200 et comprend essentiellement un culot 210, un bulbe 220 et des moyens d'assemblage du culot et du bulbe. Ces éléments, bien connus dans la technique, ne seront pas décrits en détail afin d'éviter d'alourdir la description.

Le culot 210 présente un contour général cylindrique d'axe B et comporte du côté opposé au bulbe 220 une partie saillante 212 coaxiale avec le culot et formée et dimensionnée de manière complémentaire de la cavité 114 du connecteur. La partie 212 comporte ainsi une couronne périphérique 212a qui entoure une cavité cylindrique 212b au centre de laquelle fait saillie un plot métallique cylindrique mâle 230 formant contact électrique de point chaud et relié via un conducteur 232, de préférence d'un seul tenant avec le plot, à une première électrode du bulbe. Le diamètre de la cavité 212b est approximativement égal au diamètre extérieur du muret 112a du connecteur 100. Le diamètre extérieur du plot 230 est approximativement égal au diamètre intérieur du plot femelle 122 du connecteur 100.

La partie 212 du culot comporte en outre sur sa surface périphérique extérieure un contact électrique de masse 240 qui, comme le montrent bien les figures 3 et 4, présente une étendue angulaire importante le long de cette surface. Le contact 240 est reçu dans un logement essentiellement complémentaire en creux 212c formé dans ladite surface périphérique, de manière à être légèrement en retrait par rapport à elle.

Le contact 240 est relié à la seconde électrode du bulbe via un conducteur 242 d'un seul tenant avec lui.

L'étendue angulaire du contact de masse 240 est choisi légèrement supérieure à l'écart angulaire qui existe entre les contacts périphériques 132 et 142, à des fins expliquées plus loin.

De façon connue en soi, le culot 210 de la lampe comprend un ou plusieurs tétons, de préférence deux tétons diamétralement opposés, désignés par la référence 250. Ces tétons sont destinés à coopérer avec des gorges (non référencées) formées dans une surface du réflecteur du projecteur située en vis-à-vis et ayant un profil par exemple en forme de "L", de telle manière que les tétons et les gorges définissent un montage de type "baïonnette" de la lampe dans le connecteur, de manière connue en soi.

Enfin le culot 210 comporte, dans un logement complémentaire formé à sa périphérie extérieure et au voisinage de la partie saillante 212, un joint torique 260 qui déborde légèrement vers l'extérieur par rapport à la surface radiale de transition entre le culot proprement-dit 210 et sa partie saillante 212.

On va maintenant expliquer le comportement de la lampe et du connecteur lors de la mise en place de la lampe.

Tout d'abord, lorsqu'aucune lampe n'est en place dans le connecteur, le contact 142 du connecteur est "en l'air". Les contacts 122, 132 le sont également.

Une lampe 200 est mise en place dans le réflecteur, du fait du montage à baïonnette, par un mouvement initial de translation, les axes A et B du connecteur et de la lampe étant confondus, suivi d'un mouvement de rotation sur un intervalle angulaire limité par l'étendue des gorges précitées.

Au cours de la translation, le plot mâle 230 de la lampe vient s'engager dans le plot femelle 122 du connecteur, tandis que le contact périphérique 240 de la lampe et les contacts souples 132 et 142 du connecteur viennent se placer dans un plan radial commun. La souplesse desdits contacts 132, 142 leur a permis de s'effacer vers l'extérieur lors du passage devant eux de la partie 212 du culot, plus large.

A la fin de ce mouvement de translation, la position mutuelle du contact 240 et des contacts 132, 142 du connecteur (représentés en tiretés) est celle qui est représentée sur la figure 3. On observe que le contact de masse 132 du connecteur est appliqué contre le contact de masse 240 du culot, si bien que la lampe pourrait en théorie être alimentée. Cependant, on observe que le contact d'état 142 est toujours "en l'air" du fait de la position angulaire particulière, imposée par le montage à baïonnette, du contact 240. Dans ces conditions, un conducteur électrique reliant la borne 140 du connecteur au circuit d'alimentation électrique de la lampe permettra audit circuit de savoir que la lampe n'est pas correctement installée dans son connecteur, et l'alimentation électrique à haute tension ne sera pas engendrée.

Pour verrouiller la lampe dans son logement, on fait maintenant tourner ladite lampe (dans le sens inverse de celui des aiguilles d'une montre sur la figure 3), jusqu'à ce que les tétons 250 soient en butée au fond de leurs gorges. De préférence, cette rotation n'est possible qu'après avoir pressé légèrement la lampe en direction du connecteur de manière à comprimer le joint 260, pour assurer un assemblage sans jeu du culot et du connecteur. La position correspondante est illustrée sur la figure 4. On observe que le contact périphérique 240 du culot a tourné d'un angle tel que les deux contacts souples 132, 142 sont maintenant appliqués contre lui, respectivement dans la région de chacune de ses extrémités.

Ainsi le contact témoin 142 est relié à la masse via le contact 240 de la lampe et le contact 132 du connecteur.

Des moyens de détection appropriés, prévus par exemple dans le circuit d'alimentation de la lampe, permettent de détecter cette situation. Cela signifie que la lampe est correctement installée, et que la haute tension nécessaire à l'amorçage et à l'entretien de l'arc de la lampe peut maintenant être appliquée à la lampe via les bornes 120 et 130, sans risque d'électrocution pour l'opérateur.

On observe ici que, dans le cas où les moyens de fixation du genre baïonnette présente une symétrie de rotation de 180°, la lampe pourrait être montée de façon décalée de 180° par rapport aux positions illustrées sur les figures 3 et 4. Dans ce cas, le contact témoin 142 reste "en l'air", et aucune haute tension ne peut être produite. Bien entendu, on peut purement et simplement éviter un tel montage défectueux de la lampe en prévoyant des moyens de détrompage appropriés notamment au niveau du culot et du connecteur. Ainsi la figure 2 montre deux détrompeurs 160 prévus à la surface périphérique, tournée vers l'intérieur, de la cavité 114b.

Lorsque la lampe est retirée, le mouvement de rotation initial nécessaire à son déverrouillage a pour effet de rompre la continuité électrique entre le contact 142 et la masse; le circuit d'alimentation supprime alors une éventuelle haute tension appliquée aux bornes 120, 130.

La construction selon l'invention présente de nombreux avantages : elle est simple et fiable, en comportant un minimum de composants mécaniques et électriques; en ne nécessitant qu'un seul conducteur additionnel entre le connecteur et le circuit d'alimentation; et en étant mise en jeu avec un principe de fixation de lampe parfaitement connu. En outre elle n'accroît pas l'encombrement du connecteur ou de la lampe. Elle assure par ailleurs la plus grande sécurité possible, l'alimentation sous haute tension n'étant permise qu'en cas de montage parfait de la lampe. L'invention permet également de détecter la coupure du conducteur de masse ou du conducteur de contact témoin, et de détecter une mauvaise connexion électrique entre les contacts de masse côté culot et côté connecteur.

Bien entendu, la présente invention n'est nullement limitée à la forme de réalisation décrite ci-dessus et représentée sur les dessins.

En particulier, on pourrait prévoir un ensemble de connecteur et de lampe dans lequel l'indication du montage correct de la lampe s'effectuerait en reliant le contact additionnel 142 non pas à la masse mais au point chaud de l'alimentation de la lampe.

## Revendications

1. Ensemble de connecteur (100) et de lampe à haute tension (200), notamment pour véhicule automobile, la lampe comportant un culot (210) apte à être engagé dans une cavité (114) du connecteur, des moyens de fixation (250) étant prévus pour le montage de la lampe et l'assemblage du culot et du connecteur, et le culot comportant des premier et second contacts (230, 240) pour l'alimentation de la lampe, et le connecteur comportant des premier et deuxième contacts (122, 132) aptes à être reliés aux premier et second contacts du culot ainsi qu'un troisième contact (142) formant témoin électrique du montage correct de la lampe, caractérisé en ce que la disposition des contacts est choisie de telle sorte que les mouvements relatifs du culot et du connecteur lors du montage de la lampe établissent initialement la mise en contact des premier et second contacts (230, 240) du culot avec les premier et deuxième contacts (122, 132) du connecteur et seulement ensuite la mise en contact du troisième contact (142) du connecteur avec le deuxième contact (132) du connecteur.

2. Ensemble selon la revendication 1, caractérisé en ce que les deuxième et troisième contacts (132, 142) du connecteur sont amenés en contact par l'intermédiaire du second contact (240) du culot, qui présente une étendue au moins égale à la distance entre les deuxième et troisième contacts (132, 142) du connecteur et en ce qu'un mouvement relatif du culot (210) et du connecteur (100) lors d'une phase terminale du montage de la lampe provoque un mouvement dudit second contact du culot par rapport aux deuxième et troisième contacts du connecteur pour passer d'une position dans laquelle ledit troisième contact (142) du connecteur n'est pas relié au second contact (240) du culot jusque dans une position dans laquelle ledit troisième contact (142) du connecteur est relié au second contact du culot.

3. Ensemble selon la revendication 2, caractérisé en ce que le culot de la lampe comporte au moins une partie (212) de forme générale cylindrique et en ce que le second contact (240) du culot est situé à la périphérie extérieure de la dite partie sur une étendue angulaire prédéterminée, et en ce que les deuxième et troisième contacts (132, 142) du connecteur sont situés à la périphérie intérieure de ladite cavité (114), apte à recevoir ladite partie du culot, ledit mouvement relatif du culot et du connecteur lors de la phase terminale du montage étant un mouvement de rotation autour d'un axe commun (A,B) de ceux-ci.

4. Ensemble selon la revendication 3, caractérisé en ce que les deuxième et troisième contacts (132, 142) du connecteur sont des contacts souples et en ce que le second contact (240) du culot est situé en retrait par rapport à la surface de ladite périphérie extérieure.

5. Ensemble selon la revendication 1 à 4, caractérisé en ce que les moyens de fixation sont du type à baïonnette (250), lesdits mouvements relatifs comprenant un mouvement de translation suivi d'un mouvement de rotation.

6. Ensemble selon la revendication 5, caractérisé en ce que les premiers contacts (122, 230) du connecteur et du culot sont des éléments complémentaires essentiellement cylindriques et situés sur l'axe (B, A) du culot et du connecteur, amenés en engagement mutuel lors dudit mouvement de translation.

7. Ensemble selon l'une des revendications 1 à 6, caractérisé en ce que le deuxième contact (132) du connecteur est à un potentiel de référence tel que la masse.

## Patentansprüche

1. Satz aus Steckverbinder (100) und Hochspannungs-lampe (200), insbesondere für Kraftfahrzeuge, wobei die Lampe einen Sockel (210) hat, der dazu geeignet ist, in einen Hohlraum des Steckverbinders eingeführt zu werden, und wobei die Lampe Befestigungsmittel (250) umfaßt, die für die Montage der Lampe und für die zusammenfügung des Sockels und des Steckverbinders vorgesehen sind, und wobei der Sockel einen ersten und einen zweiten Kontakt (230, 240) für die Versorgung der Lampe aufweist, und wobei der Steckverbinder einen ersten und einen zweiten Kontakt (122, 132), die dazu geeignet sind mit dem ersten und dem zweiten Kontakt des Sockels verbunden zu werden, sowie einen dritten Kontakt (142) aufweist, der eine elektrische Kontrolle für die korrekte Montage der Lampe ermöglicht, **dadurch** **gekennzeichnet**, daß die Anordnung der Kontakte so gewählt wird, daß die Relativbewegungen des Sockels und des Steckverbinders während der Montage der Lampe zuerst die elektrische Verbindung zwischen dem ersten und dem zweiten Kontakt (230, 240) des Sockels und dem ersten und dem zweiten Kontakt (122, 132) des Steckverbinders und erst dann die elektrische Verbindung zwischen dem dritten Kontakt (142) des Steckverbinders mit dem zweiten Kontakt (132) des Steckverbinders herstellen.

2. Satz nach Anspruch 1, **dadurch** **gekennzeichnet**, daß der zweite und der dritte Kontakt (132, 142) des Steckverbinders mit Hilfe eines zweiten Kontaktes (240) des Sockels in Kontakt kommen, wobei dieser Kontakt eine Ausdehnung aufweist, die wenigstens der Entfernung zwischen dem zweiten und dem dritten Kontakt (132, 142) des Steckverbinders entspricht und daß eine Relativbewegung des Sockels (210) und des Steckverbinders (100) während einer Endphase der Montage der Lampe eine Bewegung des zweiten Kontaktes des Sockels in bezug zum zweiten und dritten Kontakt des Steckverbinders herbeiführt, um von einer Position, in welcher der dritte Kontakt (142) des Steckverbinders nicht mit dem zweiten Kontakt (240) des Sockels in Verbindung steht, in eine Position zu gelangen, in welcher der dritte Kontakt (142) des Steckverbinders mit dem zweiten Kontakt der Fassung verbunden ist.

3. Satz nach Anspruch 2, **dadurch** **gekennzeichnet**, daß der Sockel der Lampe wenigstens einen Teil (212) von allgemein zylindrischer Form umfaßt und daß der zweite Kontakt (240) des Sockels sich an der Außenperipherie des oben genannten Teils auf einer vorbestimmten winkligen Fläche befindet, und daß der zweite und dritte Kontakt (132, 142) des Steckverbinders sich an der Innenperipherie des Hohlraums (114) befindet, der dazu geeignet ist, den vorgenannten Teil des Sockels aufzunehmen, wobei die Relativbewegung des Sockels und des Steckverbinders während der Endphase der Montage eine Rotationsbewegung um eine gemeinsame Achse (A, B) dieser beiden Teile ist.

4. Satz nach Anspruch 3, **dadurch** **gekennzeichnet**, daß der zweite und dritte Kontakt (132, 142) des Steckverbinders elastische Kontakte sind und daß der zweite Kontakt (240) der Fassung in bezug zur Oberfläche der Außenperipherie zurückspringt.

5. Satz nach den Ansprüchen 1 bis 4, **dadurch gekennzeichnet**, daß die Befestigungsmittel zum Typ Bajonett gehören (250), wobei die Relativbewegungen eine Parallelverschiebung umfassen, auf die eine Rotationsbewegung folgt.

6. Satz nach Anspruch 5, **dadurch** **gekennzeichnet**, daß die ersten Kontakte (122, 230) des Steckverbinders und des Sockels komplementäre Teile sind, die hauptsächlich zylindrisch sind und sich auf der Achse (B, A) des Sockels und des Steckverbinders befinden, und in gegenseitigen Kontakt während der Parallelverschiebung kommen.

7. Satz nach einem der Ansprüche 1 bis 6, **dadurch gekennzeichnet**, daß der zweite Kontakt (132) des Steckverbinders sich bei einem Bezugspotential befindet, das dem der Masse entspricht.

## Claims

1. A connector (100) and high voltage lamp (200) assembly, in particular for a motor vehicle, the lamp including a base (210) suitable for being engaged in a cavity (114) of the connector, fixing means (250) being provided for mounting the lamp and assembling the base to the connector, and the base including first and second contacts (230, 240) for powering the lamp, and the connector including first and second contacts (122, 132) suitable for being connected to the first and second contacts of the base, plus a third contact (142) forming an electrical monitor of proper mounting of the lamp, the assembly being characterized in that the disposition of the contacts is chosen in such a manner that the relative movements of the base and of the connector during mounting of the lamp initially put the first and second contacts (230, 240) of the base into contact with the first and second contacts (122, 132) of the connector, and only subsequently thereto is contact established between the third contact (142) of the connector and the second contact (132) of the connector.

2. An assembly according to claim 1, characterized in that the second and third contacts (132, 142) of the connector are brought into contact via the second contact (240) of the base which extends over at least the distance between the second and third contacts (132, 142) of the connector, and in that relative movement of the base (210) and the connector (100) during a final stage of the lamp being mounted causes said second contact of the base to move relative to the second and third contacts of the connector so as to pass from a position in which said third contact (140) of the connector is not connected to the second contact (240) of the base to a position in which said third contact (142) of the connector is connected to the second contact of the base.

3. An assembly according to claim 2, characterized in that the base of the lamp includes at least one portion (212) of generally cylindrical shape, and in that the second contact (240) of the base is situated on the outer periphery of said portion over a predetermined angular extent, and in that the second and third contacts (132, 142) of the connector are situated on the inner periphery of said cavity (114) suitable for receiving said portion of the base, said relative movement of the base and of the connector during the final stage of mounting being a rotary movement about a common axis (A, B) thereof.

4. An assembly according to claim 3, characterized in that the second and third contacts (132, 142) of the connector are contact springs, and in that the second contact (240) of the base is set back relative to the surface of said outer periphery.

5. An assembly according to claim 1 to 4, characterized in that the fixing means are of the bayonet type (250), said relative movements comprising a translation movement followed by a rotary movement.

6. An assembly according to claim 5, characterized in that the first contacts (122, 230) of the connector and of the base are complementary elements that are essentially cylindrical and situated on the respective axes (B, A) of the base and of the connector, and that are brought into mutual engagement during said translation movement.

7. An assembly according to any one of claims 1 to 6, characterized in that the second contact (132) of the connector is at a reference potential such as earth.
